# FASCICULE DE BREVET EUROPEEN

(11) **EP 4 016 192 B1**
(45) Date de publication et mention de la délivrance du brevet: **05.02.2025**
(21) Numéro de dépôt: 21212068.7
(22) Date de dépôt: 02.12.2021
(51) Int. Cl.: G04B 5/08, G04B 5/06, G04B 11/02

(54) **MECANISME DE TRANSMISSION POUR MOUVEMENT HORLOGER**
ÜBERTRAGUNGSMECHANISMUS FÜR UHRWERK
TRANSMISSION MECHANISM FOR A TIMEPIECE MOVEMENT

(30) Priorité: 16.12.2020 CH 15992020
(43) Date de publication de la demande: 22.06.2022
(73) Titulaire: Manufacture d'Horlogerie Audemars Piguet SA, 1348 Le Brassus (CH)
(72) Inventeur: ROBUSCHI, Nicolò, 2000 Neuchâtel (CH)
(74) Mandataire: e-Patent SA

(56) Documents cités:
- DE-A1- 102007 046 689
- DE-A1- 102008 051 197
- FR-A- 1 022 726

## Description

### Domaine technique

La présente invention concerne un mécanisme de transmission, pour mouvement horloger, destiné à transmettre les mouvements d'un mobile entrainant à un mobile entraîné du mouvement horloger, le mécanisme comportant un mobile de transmission comprenant une planche d'entrainement, destinée à être reliée cinématiquement au mobile entrainant et à pivoter suivant un premier axe de rotation fixe en réponse aux mouvements du mobile entraînant, ainsi qu'un organe de liaison présentant une portion flexible et portant un organe de transmission unidirectionnelle agencé pour coopérer avec une surface d'entrainement d'un mobile de sortie destiné à être relié au mobile entraîné, et pour l'entrainer lorsque le mobile entrainant se déplace dans un premier sens de déplacement.

Selon un mode de réalisation préféré, l'invention concerne un mécanisme de remontage automatique comportant un mécanisme de transmission de ce type pour faire le lien entre une masse de remontage et un dispositif de stockage d'énergie mécanique.

La présente invention concerne également un mouvement horloger muni d'un tel mécanisme de transmission ainsi qu'une pièce d'horlogerie comprenant un tel mouvement horloger.

### Etat de la technique

Des mécanismes horlogers de ce type sont déjà connus dans l'art antérieur, en particulier en relation avec des mécanismes de remontage automatique.

Ainsi, par exemple, le brevet EP 3203326 B1 illustre et décrit un mécanisme de transmission répondant aux caractéristiques ci-dessus. Plus précisément, ce mécanisme de transmission est destiné à convertir le mouvement de rotation bidirectionnel d'une masse de remontage en un mouvement unidirectionnel permettant d'assurer le remontage d'un ressort de barillet. A cet effet, le mécanisme comporte un premier mobile rotatif destiné à être entraîné par les mouvements de la masse de remontage, dans un sens ou dans l'autre. Ce premier mobile porte un disque de transmission excentré par rapport à l'axe de rotation du premier mobile et agencé pour entraîner un organe de transmission suivant un mouvement de translation circulaire. L'organe de transmission coopère à son tour avec un organe d'embrayage agencé pour permettre un entrainement en rotation unidirectionnel d'un mobile de sortie destiné à être relié à une extrémité d'un ressort de barillet, pour assurer la charge de ce dernier. A cet effet, l'organe de transmission porte deux surfaces d'entrainement susceptibles de présenter une liaison par arc-boutement avec l'organe d'embrayage, dont chacune est associée à un sens de rotation donné. Pour chaque sens de rotation de la masse de remontage, les surfaces d'entrainement sont alternativement rapprochées et éloignées de l'organe d'embrayage, dans un mouvement de va-et-vient, du fait du mouvement de translation circulaire de l'organe de transmission. Ainsi, les surfaces d'entrainement coopèrent en alternance avec l'organe d'embrayage pour l'entrainer en rotation dans un seul et même sens de rotation.

Une telle construction nécessite une grande précision dans la réalisation et dans le positionnement des différents composants impliqués, pour assurer que la trajectoire des surfaces d'entrainement permette d'obtenir effectivement la liaison par arc-boutement visée avec l'organe d'embrayage.

Le brevet FR 1022726 concerne un autre mécanisme de remontage automatique.

### Divulgation de l'invention

Un but principal de la présente invention est de proposer un mécanisme de transmission horloger présentant une construction alternative plus compacte et sensiblement simplifiée en référence au mécanisme de conversion décrit dans le brevet EP 3203326 B1.

A cet effet, la présente invention concerne plus particulièrement un mécanisme de transmission du type indiqué plus haut, dans lequel l'organe de liaison comporte une base solidaire de la planche d'entrainement et agencée pour présenter un mouvement de rotation suivant le premier axe de rotation fixe, en réponse aux mouvements du mobile entraînant, et
dans lequel l'organe de liaison comprend un premier bras s'étendant depuis la base et portant l'organe de transmission unidirectionnelle à son extrémité distale, la portion flexible étant agencée sur le bras de manière à permettre une déformation de ce dernier lorsque l'organe de liaison est entraîné en rotation.

Grâce à ces caractéristiques, le bras de l'organe de liaison peut être conformé et dimensionné, y compris pour sa portion flexible, de manière à assurer la bonne mise en oeuvre de l'entrainement unidirectionnel du mobile de sortie par l'organe de transmission unidirectionnelle, tout en entrainant l'organe de liaison suivant un simple mouvement de rotation.

De manière préférée, le bras porte au moins une portion flexible supplémentaire.

Cette caractéristique procure davantage de flexibilité au constructeur du mécanisme pour ce qui concerne le choix de la forme du bras.

De manière générale, lorsque le mobile de sortie est destiné à être pivoté suivant un deuxième axe de rotation fixe, on peut en outre prévoir que l'extrémité distale du bras soit solidaire d'un bras de guidage radial agencé pour pivoter suivant le deuxième axe de rotation fixe tout en étant libre de tourner en référence au mobile de sortie.

Dans ce cas, on peut en outre prévoir que l'organe de transmission unidirectionnelle soit agencé sur l'extrémité distale de manière à pouvoir pivoter en référence à cette dernière, suivant un troisième axe de rotation mobile, et porte une surface de contact agencée pour présenter une relation en arc-boutement avec la surface d'entrainement du mobile de sortie, de telle manière:
que la surface de contact entraine la surface d'entrainement dans un premier sens de rotation relative entre le bras de guidage radial et le mobile de sortie, et
que la surface de contact se déplace sans entraîner la surface d'entrainement dans le sens opposé de rotation relative entre le bras de guidage radial et le mobile de sortie.

On peut alors avantageusement prévoir que le bras de l'organe de liaison ou le bras de guidage radial porte un organe de rappel élastique agencé pour agir sur l'organe de transmission unidirectionnelle et tendre à le positionner dans une position de repos prédéfinie.

De manière générale, on peut prévoir que l'organe de liaison porte un deuxième bras, présentant des caractéristiques structurelles similaires à celles du premier bras et portant un organe de transmission unidirectionnelle supplémentaire, agencé pour entraîner la surface d'entrainement du mobile de sortie lorsque le mobile entrainant se déplace dans un deuxième sens de déplacement, opposé au premier sens de déplacement.

Une telle construction est moins contraignante du point de vue de la réalisation des composants et de leur agencement que dans le mécanisme de l'art antérieur cité plus haut, étant donné qu'un bras portant au moins une portion flexible est associé à chacun des organes de transmission unidirectionnelle.

Dans ce cas, on peut avantageusement prévoir que les premier et deuxième bras s'étendent suivant des directions générales respectives inclinées l'une par rapport à l'autre d'un angle compris entre 70 et 110 degrés.

Selon une variante de réalisation préférée, la présente invention concerne un mécanisme de remontage automatique comprenant un mécanisme de transmission répondant en tout ou partie aux caractéristiques qui viennent d'être exposées, et comportant une masse de remontage destinée à être montée sur un élément de bâti du mouvement horloger de manière à pouvoir pivoter en référence à ce dernier et présentant une liaison cinématique avec la planche d'entrainement.

Dans ce cas, on peut préférablement prévoir que la masse de remontage soit agencée pour présenter des mouvements oscillants de faible amplitude, préférablement inférieure à 20 degrés, plus préférablement inférieure à 10 degrés.

La présente invention concerne généralement un mouvement horloger comportant un mécanisme de transmission répondant aux caractéristiques énoncées plus haut, qu'il soit intégré ou non dans un mécanisme de remontage automatique, ainsi qu'une pièce d'horlogerie comportant un tel mouvement horloger.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:
- la figure 1 représente un diagramme schématique d'une partie d'un mécanisme de transmission selon la présente invention, permettant d'en exposer le principe de fonctionnement,
- la figure 2 représente une vue en perspective simplifiée d'une partie d'un mécanisme de transmission selon un mode de réalisation préféré de la présente invention, vu depuis une première face, et
- les figures 3a et 3b représentent une même vue de face du mécanisme de transmission de la figure 2, vu depuis sa deuxième face et dans deux phases de fonctionnement respectives différentes.

### Mode(s) de réalisation de l'invention

La description détaillée qui suit s'attache à décrire un mécanisme horloger de transmission selon un mode de réalisation préféré de la présente invention à titre d'exemple illustratif non limitatif. Plus précisément, selon le mode de réalisation illustré et décrit, le mécanisme de transmission est destiné à être intégré à un mécanisme de remontage automatique d'une pièce d'horlogerie mais, bien entendu, l'homme du métier pourra mettre en oeuvre le mécanisme de transmission selon l'invention en relation avec d'autres types de mécanismes horlogers sans sortir du cadre de la présente invention tel que défini dans le jeu de revendications.

La figure 1 représente un diagramme schématique d'une partie d'un mécanisme de transmission 1 selon l'invention permettant d'en exposer le principe général de fonctionnement.

De manière générale, le mécanisme de transmission 1 selon l'invention est destiné à convertir des mouvements de rotation bidirectionnelle d'un mobile entrainant (non représenté) en des mouvements de rotation unidirectionnelle d'un mobile entraîné. A cette fin, le mécanisme de transmission 1 comporte notamment un organe de liaison 2 destiné à être entraîné en rotation bidirectionnelle à partir des mouvements du mobile entrainant et à entraîner à son tour un mobile de sortie 4 suivant un mouvement de rotation unidirectionnelle.

Lorsque le mécanisme de transmission 1 selon l'invention est intégré à un mécanisme de remontage automatique, il peut avantageusement être agencé pour convertir les mouvements de rotation bidirectionnelle d'une masse de remontage (non représentée) en des mouvements de rotation unidirectionnelle, avant que ces derniers ne soient transmis à un organe de stockage d'énergie mécanique pour le charger en énergie mécanique, typiquement un ressort de barillet (non représenté).

Revenant au diagramme schématique de la figure 1, il apparaît que l'organe de liaison 2 comprend une base 6 destinée à être montée à rotation sur un élément de bâti d'un mouvement horloger.

La base 6 porte deux bras 8, 10 s'étendant suivant des directions générales inclinées l'une par rapport à l'autre, en direction d'une région proche de la périphérie du mobile de sortie 4, destiné à être relié cinématiquement à l'organe de stockage d'énergie mécanique dans le cas d'un mécanisme de remontage automatique.

Chacun des bras 8, 10 comporte, à son extrémité distale, un support 14, 16 sur lequel un organe de transmission unidirectionnelle 18, 20, présentant une forme générale de roue circulaire, est monté rotatif, suivant un axe de rotation 22, 24. Enfin, dans le présent exemple de réalisation, un bras de guidage radial 26, 28 est prévu pour relier chaque support 14, 16 à l'axe de rotation 30 du mobile de sortie 4 et maintenir ainsi l'axe de rotation 22, 24 correspondant à distance constante de l'axe de rotation 30.

On constate que chacun des axes de rotation 22, 24 est légèrement décalé par rapport à un rayon passant par l'axe de rotation 30 du mobile de sortie 4 et le point de contact de ce dernier avec l'organe de transmission unidirectionnelle correspondant. De plus, chaque axe de rotation 22, 24 est préférablement légèrement excentré par rapport à la périphérie circulaire de l'organe de transmission unidirectionnelle correspondant, cette dernière définissant une surface de contact avec le mobile de sortie 4.

Ainsi, il apparaît que, partant de la configuration illustrée sur la figure 1, si l'organe de transmission unidirectionnelle 18 pivote dans le sens de rotation horaire, il va présenter un rayon de plus en plus important sur le rayon passant par l'axe de rotation 30 du mobile de sortie 4 et le point de contact de ce dernier avec l'organe de transmission unidirectionnelle 18. Une telle situation survient lorsque l'organe de liaison 2 tourne dans le sens horaire sur la vue de la figure 1.

La distance entre l'axe de rotation 22 de l'organe de transmission unidirectionnelle 18 et la périphérie du mobile de sortie 4 étant maintenue constante, le pivotement de l'organe de transmission unidirectionnelle 18 va donner lieu à une liaison par arc-boutement avec le mobile de sortie 4 après un certain temps, c'est-à-dire lorsque son rayon situé entre son axe de rotation 22 et son point de contact avec la périphérie du mobile de sortie 4 deviendra suffisamment important pour empêcher un pivotement libre de l'organe de transmission unidirectionnelle 18. A partir de cet instant, toute rotation ultérieure de l'organe de liaison 2 dans le même sens de rotation (horaire sur la vue de la figure 1) entraine également une rotation du mobile de sortie 4 dans le même sens de rotation, du fait des frottements importants intervenant entre ce dernier et l'organe de transmission unidirectionnelle 18 qui, lui, ne peut alors plus pivoter sur son axe de rotation 22.

A l'inverse, lorsque l'organe de liaison 2 tourne dans le sens anti-horaire sur la vue de la figure 1, l'organe de transmission unidirectionnelle 18 tourne également dans le sens anti-horaire. En suivant un tel mouvement, son rayon situé entre son axe de rotation 22 et son point de contact avec la périphérie du mobile de sortie 4 tend à diminuer. L'organe de transmission unidirectionnelle 18 peut donc tourner librement (à nouveau, s'il était dans une situation d'arc-boutement) par rapport au mobile de sortie 4. Ainsi, lorsque l'organe de liaison 2 pivote dans le sens de rotation anti-horaire, l'organe de transmission unidirectionnelle 18 n'entraine pas le mobile de sortie 4 en rotation.

Il ressort de la figure 1 que l'autre organe de transmission unidirectionnelle 20 est monté sur son support 16 de manière similaire à celle de l'organe de transmission unidirectionnelle 18. Toutefois, les bras 8 et 10 s'étendent de part et d'autre de la droite passant par les centres de l'organe de liaison 2 et du mobile de sortie 4. De ce fait, pour un sens de rotation de l'organe de liaison 2 donné, les deux organes de transmission unidirectionnelle 18 et 20 coopèrent avec la périphérie du mobile de sortie 4 de telle manière qu'ils pivotent suivant des sens de rotation respectifs opposés. Par conséquent, chacun des organes de transmission unidirectionnelle 18, 20 est associé à un sens de rotation donné de l'organe de liaison 2, dans lequel il présente une liaison par arc-boutement avec le mobile de sortie 4 pour entraîner ce dernier en rotation.

Dans la configuration illustrée sur la figure 1, une rotation de l'organe de liaison 2 dans le sens de rotation horaire entraine donc une rotation de l'organe de transmission unidirectionnelle 18 dans le même sens, ce qui tend à le placer en situation d'arc-boutement avec le mobile de sortie 4 pour entraîner ce dernier dans le sens de rotation horaire. Dans le même temps, l'organe de transmission unidirectionnelle 20 tourne librement dans le sens anti-horaire sans exercer d'action particulière sur la périphérie du mobile de sortie 4.

A l'inverse, une rotation de l'organe de liaison 2 dans le sens de rotation anti-horaire entraine une rotation libre dans le même sens de l'organe de transmission unidirectionnelle 18, en référence au mobile de sortie 4. Dans le même temps, l'organe de transmission unidirectionnelle 20 tourne dans le sens horaire, ce qui tend à le placer en situation d'arc-boutement avec le mobile de sortie 4 pour entraîner ce dernier dans le sens de rotation horaire.

Ainsi, quel que soit le sens de rotation de l'organe de liaison 2, les organes de transmission unidirectionnelle 18, 20 assurent en alternance l'entrainement du mobile de sortie 4 dans un seul et même sens.

On notera qu'un ressort de rappel 32 est préférablement associé à chaque organe de transmission unidirectionnelle 18, 20, en coopérant avec une goupille 34 solidaire de ce dernier, pour éviter que son orientation ne s'éloigne trop de l'orientation dans laquelle intervient l'interaction par arc-boutement avec le mobile de sortie 4, et assurer ainsi une plus grande réactivité au mécanisme de transmission selon l'invention, en particulier lors des changements du sens de l'entrainement de l'organe de liaison 2.

Bien entendu, le principe de fonctionnement qui vient d'être décrit peut être mis en oeuvre avec un seul bras portant un seul organe de transmission unidirectionnelle. Dans ce cas, lorsque le mécanisme de transmission est intégré à un mécanisme de remontage automatique par exemple, seul un sens de rotation de la masse de remontage contribuera à la charge de l'organe de stockage d'énergie mécanique.

Selon un mode de réalisation préféré de l'invention, mais de manière non limitative, chacun des bras 8, 10 présente, entre son extrémité proximale solidaire de la base 6 de l'organe de liaison 2 et son extrémité distale comportant le support 14, 16 correspondant, deux portions flexibles 36 destinées à permettre au bras 8, 10 de se déformer lorsque l'organe de liaison 2 est entraîné en rotation, tout en assurant un guidage adéquat de l'organe de transmission unidirectionnel 18, 20 correspondant.

L'homme du métier ne rencontrera pas de difficulté particulière pour adapter la forme des bras en fonction de ses propres besoins et, notamment, pour en modifier le nombre de portions flexibles sans pour autant sortir du cadre de la présente invention telle que définie par les revendications.

Dans le cas où le mécanisme de transmission comporte deux bras 8, 10, ces derniers peuvent avantageusement présenter entre eux un angle de l'ordre de 70 à 110 degrés mais, bien entendu, l'homme du métier pourra également adapter cette valeur indicative en fonction de la forme finalement retenue pour réaliser les bras et en fonction du nombre de portions flexibles qu'ils comporteront. A ce propos, on notera également que les deux bras ne comportent pas nécessairement le même nombre de portions flexibles.

La figure 2 représente une vue en perspective simplifiée d'une partie d'un mécanisme de transmission 1 selon un mode de réalisation préféré de la présente invention, vu depuis une première face, permettant de mieux en apprécier certains détails de construction. De plus, les figures 3a et 3b représentent une même vue de face du mécanisme de transmission 1 de la figure 2, vu depuis sa deuxième face et dans deux phases de fonctionnement respectives différentes.

Selon ce mode de réalisation illustré à titre illustratif non limitatif, l'organe de liaison 2 est associé à une planche d'entrainement 40 dentée, solidaire en rotation de la base 6, pour définir un mobile de transmission. La planche d'entrainement 40 est destinée à présenter, via sa denture, une liaison cinématique avec le mobile entraînant, par exemple une masse de remontage, pour assurer l'entrainement de la base 6 et donc des bras 8, 10.

En alternative, la planche d'entrainement 40 pourra bien entendu être réalisée d'une seule pièce avec la base 6 sans sortir du cadre de l'invention et/ou pourra comporter d'autres moyens de liaison avec le mobile entraînant. En effet, d'autres modes de liaison entre l'organe de liaison 2 et le mobile entrainant pourront être mis en oeuvre sans pour autant sortir du cadre de l'invention.

Le mobile de sortie 4 comporte une surface d'entrainement définie par la périphérie d'une première roue entraînée 42, agencée pour coopérer par friction avec des surfaces de contact périphériques d'organes de transmission unidirectionnelle 48, 50, et solidaire d'une roue dentée entraineuse 44, destinée à présenter une liaison cinématique avec un mobile entraîné (non représenté), par exemple un rochet de remontage d'un ressort de barillet. Ainsi, les organes de transmission unidirectionnelle 48, 50 sont destinés à entraîner la première roue entraînée 42 dans un seul sens de rotation, de telle manière que la roue dentée entraineuse 44 puisse entraîner en rotation le mobile entraîné dans un seul et même sens et, ce, quel que soit le sens de rotation du mobile entraînant. Alternativement, le mobile entraîné pourrait être entraîné directement par le mobile de sortie 4.

On notera que les organes de transmission unidirectionnelle 48, 50 présentent ici une forme différente de celle illustrée sur la figure 1. En effet, chacun de ces organes présente la forme d'un patin présentant une légère asymétrie en référence à son plan médian. Il apparaît d'un examen minutieux des figures 3a et 3b que chaque patin présente un rayon légèrement plus grand à gauche de son plan médian qu'à droite.

La planche d'entrainement 40 est agencée en prise avec un mobile de liaison intermédiaire 52 destiné à être entraîné en rotation par le mobile entraînant. Selon le mode de réalisation illustré sur les figures 2, 3a et 3b, à titre non limitatif, il est prévu que le mobile entrainant effectue des petites oscillations autour d'une position d'équilibre, de telle manière que le mobile de liaison intermédiaire 52 soit entraîné pour présenter des mouvements de va-et-vient, de même que l'organe de liaison 2.

La figure 3a illustre le fonctionnement du mécanisme de transmission 1 lorsque le mobile de liaison intermédiaire 52 est entraîné en rotation dans le sens horaire. L'organe de liaison 2 est alors entraîné en rotation dans le sens anti-horaire et les extrémités distales des bras 8, 10 s'éloignent de la base 6 de l'organe de liaison 2. Dans ce cas, l'organe de transmission unidirectionnelle 50 coopère avec la première roue entraînée 42 de manière à pivoter dans le sens de rotation horaire, tandis que l'organe 48 pivote dans le sens de rotation anti-horaire, sur la vue de la figure 3a. L'organe 50 présente dans ce cas un rayon croissant en regard de la première roue entraînée 42, tandis que l'organe 48 présente un rayon décroissant en regard de cette même roue 42. Par conséquent, l'organe 50 entre dans une relation de type arc-boutement avec la première roue entraînée 42, tandis que l'organe 48 est libre de tourner sans agir sur cette même roue 42. Ceci se traduit par un entrainement de la première roue entraînée 42 dans le sens de rotation horaire sur la vue de la figure 3a, comme illustré par la flèche H.

La figure 3b illustre le fonctionnement du mécanisme de transmission 1 lorsque le mobile de liaison intermédiaire 52 est entraîné en rotation dans le sens anti-horaire. L'organe de liaison 2 est alors entraîné en rotation dans le sens horaire et les extrémités distales des bras 8, 10 se rapprochent de la base 6 de l'organe de liaison 2. Dans ce cas, l'organe de transmission unidirectionnelle 50 coopère avec la première roue entraînée 42 de manière à pivoter dans le sens de rotation anti-horaire, tandis que l'organe 48 pivote dans le sens de rotation horaire, sur la vue de la figure 3b. L'organe 48 présente dans ce cas un rayon croissant en regard de la première roue entraînée 42, tandis que l'organe 50 présente un rayon décroissant en regard de cette même roue 42. Par conséquent, l'organe 48 entre dans une relation de type arc-boutement avec la première roue entraînée 42, tandis que l'organe 50 est libre de tourner sans agir sur cette même roue 42. Ceci se traduit à nouveau par un entrainement de la première roue entraînée 42 dans le sens de rotation horaire sur la vue de la figure 3b, symbolisé par la flèche H.

Comme déjà expliqué précédemment, à chaque changement de sens de rotation, l'organe de transmission unidirectionnelle 48, 50 qui est en relation d'arc-boutement avec la première roue entraînée 42 quitte cet état en présentant rapidement un rayon décroissant lui permettant de pivoter sans interagir avec la première roue entraînée 42. A l'inverse, l'autre organe de transmission unidirectionnelle présente rapidement un rayon croissant à la première roue entraînée 42 et entre dans une relation de type arc-boutement avec elle.

Grâce aux caractéristiques qui viennent d'être présentées, on obtient un mécanisme horloger de transmission d'un mouvement de rotation entre un mobile entrainant et un mobile entraîné, avec conversion unidirectionnelle, présentant une construction et un mode d'assemblage à la fois simples, précis et fiables. En outre, ce mécanisme fonctionne avec moins de frottements que la solution antérieure décrite plus haut et offre ainsi un excellent rendement.

La mise en oeuvre de la présente invention n'est pas limitée à la géométrie exacte des différents composants du mécanisme telle qu'elle a été illustrée et décrite. En effet, l'homme du métier ne rencontrera aucune difficulté particulière pour adapter le présent enseignement à la mise en oeuvre d'un mécanisme de transmission répondant aux caractéristiques de la présente invention, en mettant en oeuvre un nombre de bras de l'organe de liaison adapté à ses propres besoins, de même que le nombre et l'emplacement de leurs portions flexibles, ou encore la forme des organes de transmission unidirectionnelle ou leur mode d'implantation dans le mécanisme de transmission.

Comme déjà précisé plus haut, un tel mécanisme de transmission est parfaitement adapté à une intégration dans un mécanisme de remontage automatique pour transmettre les mouvements bidirectionnels d'une masse de remontage à un organe de stockage d'énergie mécanique, mais il pourra être mis en oeuvre en relation avec tout autre type de système horloger adapté sans sortir du cadre de l'invention telle que définie par le jeu de revendications annexé. On notera dans ce cas que la masse de remontage peut avantageusement être agencée pour présenter des mouvements oscillants de faible amplitude, préférablement inférieure à 20 degrés, plus préférablement inférieure à 10 degrés, pour favoriser la construction d'un mécanisme de remontage automatique compact.

## Revendications

1. Mécanisme de transmission (1), pour mouvement horloger, destiné à transmettre les mouvements d'un mobile entraînant à un mobile entraîné du mouvement horloger, le mécanisme (1) comportant
un mobile de transmission comprenant une planche d'entrainement (40), destinée à être reliée cinématiquement au mobile entrainant et à pivoter suivant un premier axe de rotation fixe en réponse aux mouvements du mobile entraînant, ainsi qu'un organe de liaison (2) présentant une portion flexible (36) et portant un organe de transmission unidirectionnelle (18, 20) agencé pour coopérer avec une surface d'entrainement d'un mobile de sortie (4) destiné à être relié au mobile entraîné, et pour l'entrainer lorsque le mobile entrainant se déplace dans un premier sens de déplacement,
ledit organe de liaison (2) comportant une base (6) solidaire de ladite planche d'entrainement (40) et agencée pour présenter un mouvement de rotation suivant ledit premier axe de rotation fixe, en réponse aux mouvements du mobile entraînant, mécanisme de transmission (1) dans lequel ledit organe de liaison (2) comprend un premier bras (8, 10) s'étendant depuis ladite base (6) et portant ledit organe de transmission unidirectionnelle (18, 20) à son extrémité distale, ladite portion flexible (36) étant agencée sur ledit bras (8, 10) de manière à permettre une déformation de ce dernier lorsque ledit organe de liaison (2) est entraîné en rotation.

2. Mécanisme (1) selon la revendication 1, **caractérisé en ce que** ledit bras (8, 10) porte au moins une portion flexible (36) supplémentaire.

3. Mécanisme (1) selon la revendication 1 ou 2, ledit mobile de sortie (4) étant destiné à être pivoté suivant un deuxième axe de rotation (30) fixe, **caractérisé en ce que** ladite extrémité distale dudit bras (8, 10) est solidaire d'un bras de guidage radial (26, 28) agencé pour pivoter suivant ledit deuxième axe de rotation (30) fixe tout en étant libre de tourner en référence audit mobile de sortie (4).

4. Mécanisme (1) selon la revendication 3, **caractérisé en ce que** ledit organe de transmission unidirectionnelle (18, 20) est agencé sur ladite extrémité distale de manière à pouvoir pivoter en référence à cette dernière, suivant un troisième axe de rotation mobile (22, 24), et porte une surface de contact agencée pour présenter une relation en arc-boutement avec ladite surface d'entrainement dudit mobile de sortie (4), de telle manière :
que ladite surface de contact entraine ladite surface d'entrainement dans un premier sens de rotation relative entre ledit bras de guidage radial (26, 28) et ledit mobile de sortie (4), et
que ladite surface de contact se déplace sans entraîner ladite surface d'entrainement dans le sens opposé de rotation relative entre ledit bras de guidage radial (26, 28) et ledit mobile de sortie (4).

5. Mécanisme (1) selon la revendication 4, **caractérisé en ce que** ledit bras (8, 10) ou ledit bras de guidage radial (26, 28) porte un organe de rappel élastique (32) agencé pour agir sur ledit organe de transmission unidirectionnelle (18, 20) et tendre à le positionner dans une position de repos prédéfinie.

6. Mécanisme selon l'une des revendications précédentes, **caractérisé en ce que** ledit organe de liaison (2) porte un deuxième bras (8, 10), présentant des caractéristiques structurelles similaires à celles dudit premier bras (8, 10) et portant un organe de transmission unidirectionnelle (18, 20) supplémentaire, agencé pour entraîner ladite surface d'entrainement dudit mobile de sortie (4) lorsque le mobile entrainant se déplace dans un deuxième sens de déplacement, opposé audit premier sens de déplacement.

7. Mécanisme selon la revendication 6, **caractérisé en ce que** lesdits premier et deuxième bras (8, 10) s'étendent suivant des directions générales respectives inclinées l'une par rapport à l'autre d'un angle compris entre 70 et 110 degrés.

8. Mécanisme de remontage automatique comportant un mécanisme de transmission (1) selon l'une des revendications 1 à 7, **caractérisé en ce qu'**il comporte une masse de remontage destinée à être montée sur un élément de bâti du mouvement horloger de manière à pouvoir pivoter en référence à ce dernier et présentant une liaison cinématique avec ladite planche d'entrainement (40).

9. Mécanisme de remontage selon la revendication 8, **caractérisé en ce que** ladite masse de remontage est agencée pour présenter des mouvements oscillants de faible amplitude, préférablement inférieure à 20 degrés, plus préférablement inférieure à 10 degrés.

10. Mouvement horloger comportant un mécanisme de transmission (1) selon l'une des revendications 1 à 7.

11. Mouvement horloger comportant un mécanisme de remontage selon la revendication 8 ou 9, ledit mobile de sortie (4) comprenant une roue entraineuse dentée (44) présentant une liaison cinématique avec une extrémité d'un organe élastique de stockage d'énergie mécanique de manière à pouvoir charger ce dernier.

12. Pièce d'horlogerie comportant un mouvement horloger selon la revendication 10 ou 11.

## Patentansprüche

1. Übertragungsmechanismus (1) für ein Uhrwerk, der dazu bestimmt ist, die Bewegungen eines antreibenden Drehteils auf ein angetriebenes Drehteil des Uhrwerks zu übertragen, wobei der Mechanismus (1)
ein Übertragungsdrehteil umfasst, das eine Antriebsplatte (40) umfasst, die dazu bestimmt ist, kinematisch mit dem antreibenden Drehteil verbunden zu werden und in Reaktion auf die Bewegungen des antreibenden Drehteils um eine erste feste Drehachse zu schwenken, sowie ein Verbindungsorgan (2), das einen flexiblen Abschnitt (36) aufweist und ein unidirektionales Übertragungsorgan (18, 20) trägt, das so beschaffen ist, dass es mit einer Antriebsfläche eines Ausgangsdrehteils (4) zusammenwirkt, das dazu bestimmt ist, mit dem angetriebenen Drehteil verbunden zu werden, und um es anzutreiben, wenn sich das antreibende Drehteil in einer ersten Bewegungsrichtung bewegt,
wobei das Verbindungsorgan (2) eine Basis (6) umfasst, die mit dem Antriebsplatte (40) fest verbunden ist, und die so angeordnet ist, dass sie eine Drehbewegung entlang der ersten festen Drehachse als Reaktion auf die Bewegungen des antreibenden Drehteils aufweist, und
wobei das Übertragungsmechanismus (1) so angeordnet ist, dass das Verbindungsorgan (2) einen ersten Arm (8, 10) umfasst, der sich von der Basis (6) aus erstreckt und das unidirektionale Übertragungsorgan (18, 20) an seinem distalen Ende trägt, wobei der flexible Abschnitt (36) an dem Arm (8, 10) so angeordnet ist, dass er eine Verformung des letzteren ermöglicht, wenn das Verbindungsorgan (2) in Drehung versetzt wird.

2. Mechanismus (1) nach Anspruch 1, **dadurch gekennzeichnet, dass** der Arm (8, 10) mindestens einen zusätzlichen flexiblen Abschnitt (36) trägt.

3. Mechanismus (1) nach Anspruch 1 oder 2, wobei das Ausgangsdrehteil (4) dazu bestimmt ist, entlang einer zweiten festen Drehachse (30) geschwenkt zu werden, **dadurch gekennzeichnet, dass** das distale Ende des Arms (8, 10) mit einem radialen Führungsarm (26, 28) fest verbunden ist, der so angeordnet ist, dass er entlang der zweiten festen Drehachse (30) schwenkt, während er sich in Bezug auf das Ausgangsdrehteil (4) frei drehen kann.

4. Mechanismus (1) nach Anspruch 3, **dadurch gekennzeichnet, dass** das unidirektionale Übertragungsorgan (18, 20) an dem distalen Ende so angeordnet ist, dass es in Bezug auf dieses um eine dritte bewegliche Drehachse (22, 24) schwenkbar ist, und eine Kontaktfläche trägt, die so angeordnet ist, dass sie eine aufstossende Beziehung zu der Antriebsfläche des Ausgangsdrehteils (4) aufweist, so:
dass die Kontaktfläche die Antriebsfläche in einer ersten Richtung der relativen Drehung zwischen dem radialen Führungsarm (26, 28) und dem Ausgangsdrehteil (4) mitnimmt, und
dass die Kontaktfläche sich bewegt, ohne die Antriebsfläche in der entgegengesetzten Richtung der relativen Drehung zwischen dem radialen Führungsarm (26, 28) und dem Ausgangsdrehteil (4) mitzunehmen.

5. Mechanismus (1) nach Anspruch 4, **dadurch gekennzeichnet, dass** der Arm (8, 10) oder der radiale Führungsarm (26, 28) ein elastisches Rückstellorgan (32) trägt, das so angeordnet ist, dass es auf das unidirektionale Übertragungsorgan (18, 20) einwirkt und dazu neigt, es in einer vordefinierten Ruheposition zu positionieren.

6. Mechanismus nach einem der vorhergehenden Ansprüche, **dadurch gekennzeichnet, dass** das Verbindungsorgan (2) einen zweiten Arm (8, 10) trägt, der ähnliche strukturelle Eigenschaften wie der erste Arm (8, 10) aufweist und ein zusätzliches unidirektionales Übertragungsorgan (18, 20) trägt, das so angeordnet ist, dass es die Antriebsfläche des Ausgangsdrehteil (4) antreibt, wenn sich der antreibenden Drehteil in einer zweiten Bewegungsrichtung bewegt, die der ersten Bewegungsrichtung entgegengesetzt ist.

7. Mechanismus nach Anspruch 6, **dadurch gekennzeichnet, dass** sich der erste und der zweite Arm (8, 10) entlang jeweiliger allgemeiner Richtungen erstrecken, die um einen Winkel zwischen 70 und 110 Grad gegeneinander geneigt sind.

8. Automatischer Aufzugsmechanismus mit einem Übertragungsmechanismus (1) nach einem der Ansprüche 1 bis 7, **dadurch gekennzeichnet, dass** er eine Aufzugsmasse umfasst, die dazu bestimmt ist, an einem Rahmenelement des Uhrwerks so montiert zu werden, dass sie in Bezug auf dieses schwenken kann, und die eine kinematische Verbindung mit der Antriebsplatte (40) aufweist.

9. Aufzugsmechanismus nach Anspruch 8, **dadurch gekennzeichnet, dass** die Aufzugsmasse so angeordnet ist, dass sie Schwingbewegungen mit geringer Amplitude, vorzugsweise weniger als 20 Grad, noch bevorzugter weniger als 10 Grad, aufweist.

10. Uhrwerk mit einem Übertragungsmechanismus (1) nach einem der Ansprüche 1 bis 7.

11. Uhrwerk mit einem Aufzugsmechanismus nach Anspruch 8 oder 9, wobei das Ausgangsdrehteil (4) ein gezahntes Antriebsrad (44) umfasst, das eine kinematische Verbindung mit einem Ende eines elastischen Organs zur Speicherung mechanischer Energie aufweist, so dass dieses letztere geladen werden kann.

12. Uhr mit einem Uhrwerk nach Anspruch 10 oder 11.

## Claims

1. Transmission mechanism (1), for a horological movement, intended to transmit the movements of a driving mobile to a driven mobile of the horological movement, the mechanism (1) comprising
a transmission mobile comprising a drive plate (40), intended to be kinematically connected to the driving mobile and to pivot about a first fixed axis of rotation in response to the movements of the driving mobile, as well as a connecting member (2) having a flexible portion (36) and carrying a unidirectional transmission member (18, 20) arranged to cooperate with a drive surface of an output mobile (4) intended to be connected to the driven mobile, and to drive it when the driving mobile moves in a first direction of displacement,
said connecting member (2) comprising a base (6) integral with said drive plate (40) and arranged to exhibit a rotational movement along said first fixed axis of rotation, in response to the movements of the driving mobile,
the transmission mechanism (1) being so arranged that said connecting member (2) comprises a first arm (8, 10) extending from said base (6) and carrying said unidirectional transmission member (18, 20) at its distal end, said flexible portion (36) being arranged on said arm (8, 10) so as to allow deformation of the latter when said connecting member (2) is rotated.

2. Mechanism (1) according to claim 1, **characterized in that** said arm (8, 10) carries at least one additional flexible portion (36).

3. Mechanism (1) according to claim 1 or 2, said output mobile (4) being intended to be pivoted along a second fixed axis of rotation (30), **characterized in that** said distal end of said arm (8, 10) is integral with a radial guide arm (26, 28) arranged to pivot along said second fixed axis of rotation (30) while being free to rotate with reference to said output mobile (4).

4. Mechanism (1) according to claim 3, **characterized in that** said unidirectional transmission member (18, 20) is arranged on said distal end so as to be pivotable with reference thereto, along a third movable axis of rotation (22, 24), and carries a contact surface arranged to present an over-center locking relationship with said drive surface of said output mobile (4), so:
that said contact surface drives said drive surface in a first direction of relative rotation between said radial guide arm (26, 28) and said output mobile (4), and
that said contact surface moves without driving said drive surface in the opposite direction of relative rotation between said radial guide arm (26, 28) and said output mobile (4).

5. Mechanism (1) according to claim 4, **characterized in that** said arm (8, 10) or said radial guide arm (26, 28) carries an elastic return member (32) arranged to act on said unidirectional transmission member (18, 20) and tend to position it in a predefined rest position.

6. Mechanism according to one of the preceding claims, **characterized in that** said connecting member (2) carries a second arm (8, 10), having similar structural characteristics to said first arm (8, 10) and carrying an additional unidirectional transmission member (18, 20), arranged to drive said drive surface of said output mobile (4) when the driving mobile moves in a second direction of displacement, opposite to said first direction of displacement.

7. Mechanism according to claim 6, **characterized in that** said first and second arms (8, 10) extend along respective general directions inclined to one another by an angle of between 70 and 110 degrees.

8. Automatic winding mechanism comprising a transmission mechanism (1) according to one of claims 1 to 7, **characterized in that** it comprises a winding mass intended to be mounted on a frame element of the horological movement so as to be able to pivot with reference to the latter and having a kinematic connection with said drive plate (40).

9. Winding mechanism according to claim 8, **characterized in that** said winding mass is arranged to exhibit oscillating movements of low amplitude, preferably less than 20 degrees, more preferably less than 10 degrees.

10. Horological movement comprising a transmission mechanism (1) according to one of claims 1 to 7.

11. Horological movement comprising a winding mechanism according to claim 8 or 9, said output mobile (4) comprising a toothed driving mobile (44) having a kinematic connection with one end of an elastic mechanical energy storage member so as to be able to load the latter.

12. Timepiece comprising a horological movement according to claim 10 or 11.
